# EUROPÄISCHE PATENTSCHRIFT

(11) **EP 0 003 349 B1**
(45) Veröffentlichungstag und Bekanntmachung des Hinweises auf die Patenterteilung: **10.02.1982**
(21) Anmeldenummer: 79100193.6
(22) Anmeldetag: 23.01.1979
(51) Int. Cl.: G08B 5/00

(54) **Signalkelle**
Signaling disk
Disque de signalisation

(30) Priorität: 25.01.1978 DE 7802113 U
(43) Veröffentlichungstag der Anmeldung: 08.08.1979
(73) Patentinhaber: Ziriakus, Olivia, D-8182 Bad Wiessee (DE)
(72) Erfinder: Ziriakus, Olivia, D-8182 Bad Wiessee (DE)
(74) Vertreter: Wedde, Albert, Dipl.-Ing.

## Beschreibung

Die Erfindung betrifft eine Signalkelle, bestehend aus einem Handgriff und einem daran befestigten, scheibenförmigen Symbolträger.

Solche Signalkellen sind insbesondere bekannt durch ihre Verwendung bei der Straßenverkehrspolizei, welche damit die Verkehrsteilnehmer zum Anhalten auffordert.

Bei den zivilen Verkehrsteilnehmern besteht häufig das Bedürfnis, dritten Verkehrsteilnehmern Signale zu geben, um auf einen Notstand aufmerksam zu machen. Es erweist sich dabei als vorteilhaft, die spezielle Art der erbetenen Hilfeleistung deutlich zu machen, beispielsweise auch ohne Halt weiterfahrende Dritte zu veranlassen, an der nächsten Tankstelle die Polizei oder einen Straßenwachdienst herbeizurufen.

Bei einer bekannten signalkelle (US-A-4 042 919) ist ein Handgriff mit einer, einen Symbolträger aufnehmenden Halterung mittels einer Schraubverbindung lösbar verbunden. Dabei ist der Handgriff aus einer bekannten Stabtaschenlampe gebildet, welche mit einem an ihrem Lampenteil am äußeren Rand ausgebildeten Gewinde in die Halterung einschraubbar ist und somit den Innenraum der Halterung zwischen den beiden darin befestigten Symbolträgernausleuchtet. Zwar ist hier durch die Art und Weise der Befestigung des Symbolträgers in der Halterung die Möglichkeit gegeben, diesen Symbolträger gegen einen anderen auszutauschen und damit die spezielle Art der erbetenen Hilfeleistung anzuzeigen, jedoch verhindert bereits die Anzahl von acht zur Befestigung des Symbolträgers auf der Halterung vorgesehenen Schrauben ein einfaches und leichtes Austauschen des gewünschten Symbolträgers.

Weiter ist ein Verkehrs-Schild zur kurzzeitigen Aufstellung oder Aufhängung an den Baustellen oder ähnlichen Gefahrenpunkten, welche eine vorübergehende Beschilderung erfordern, bekannt (DE-U-6 809 454), bei welchem eine korrosionsfeste Trägerplatte einerseits und eine dieser in der Form angepaßte Kunststoff-Folie andererseits vorgesehen ist, auf welcher das Verkehrszeichen aufgebracht ist. Diese Kunststoff-Folie wird durch einen Klemmring, Klammern, Spangen oder ähnliche Befestigungsmittel mit der Trägerplatte lösbar verbunden.

Dieses bekannte Verkehrsschild enthält aber keine Vorrichtung, welche dazu geeignet ist, mehrere, unterschiedliche Symbolträger als Vorrats- oder Aufnahme-Behälter aufzunehmen, so daß unterschiedliche Informationen für die Verkehrsteilnehmer kurzfristig gegeneinander ausgetauscht werden können.

Um unterschiedliche Informationen auf voneinander getrennten Signalträgern innerhalb einer einzigen Anzeigevorrichtung kurzfristig gegeneinander austauschen zu können, ist es beispielsweise bei Zugrichtungs-Schildern auf Bahnhöfen oder auch an Eisenbahnwagen bekannt, solche Schilder in Hintereinander-Stapelung innerhalb eines Rahmens anzuordnen. Solche Anlagen sind aber im Gegensatz zu dem Anmeldungs-Gegenstand fest installiert und nicht als mit einem Handgriff versehene Signalkellen ausgeführt.

Aufgate der Erfindung ist es, eine einfach und preiswert herstellbare Signalkelle zu schaffen, mit der eine Mehrzahl unterschiedlicher Informationen wahlweise übermittelt werden können, wobei gleichzeitig die Signalkelle auch als Aufnahme- und Reserve-Behälter der verschiedenen Symbolträger dient und diese in einfachster Weise durch Schnelles Ein- bzw. Umstecken gegeneinander ausgetauscht werden können.

Diese Aufgabe wird mittels einer Signalkelle der eingangs genannten Art dadurch gelöst, daß die Halterung aus einem als Platte ausgebildeten Rückenteil und einem als Rahmen ausgebildeten Vorderteil besteht, zwischen denen mindestens ein Symbolträger einsteckbar ist, daß die Halterung im Bereich des Überganges zwischen Rückenteil und Vorderteil einen U-förmigen Querschnitt aufweist, daß die Halterung an den beiden seitlichen Außenkanten und der dem Handgriff zugekehrten unteren Kante geschlossen ausgebildet ist und daß die obere Kante einen Einsteckschlitz zum Einstecken eines oder mehrerer Symbolträger aufweist. Vorteilhaft dabei ist, daß der Benutzer einer solchen Signalkelle stets die verschiedenen Symbolträger zur Verfügung hat und diese schnell und ohne Komplikation gegeneinander ausgetauscht werden können.

Der Rahmenbildet das Vorderteil der Signalkelle und läßt einen Ausschnitt frei, durch welchen die Signale auf dem Symbolträger zu erkennen sind. Der Rückenteil der Halterung besteht aus einer Platte, welche den Dymbolträger vollständig abdeckt und selbst auf seiner Vorder- und Rückseite mit einem nicht austauschbaren Signal, z.B. dem SOS-Zeichen dauerhalf versehen sein kann, so daß die Signalkeile auch ohne eingesetzten Symbolträger als Signalmittel benutzt werden kann.

In einer alternativen Ausführung ist der Rückenteil der Halterung entsprechend dem Vorderteil als Rahmen ausgebildet, zwischen denen der Symbolträger angeordnet ist. In diesem Falle kann z.B. ein Signalträger eingesetzt werden, welcher sowohl auf seiner Vorderals auch auf seiner Rückseite das gleiche Symbol trägt und damit in beiden Fahrtrichtungen die gleiche signalwirkung hat.

In einer weiteren alternativen Ausführung ist das Vorderteil der der Halterung entsprechend dem Rückenteil als Platte Ausgebildet, von denen mindestens eine der Platten aus durchsichtigem Material besteht. Hierdurch ist gewährleistet, daß die scheibenförmigen Symbolträger gegen Witterungseinflüsse, z.B. Regen und Schnee geschützt sind.

Vorteilhaft klemmen die die Halterung bildenden Platten und/oder Rahmen den Symbolträger federnd ein. Durch diese Ausbildung wird vermieden, daß die eingesetzten Symbolträger während der Benutzung der Signalkelle herausfallen Können.

Vorteilhaft sind in der Halterung mehrere Symbolträger übereinander gestapelt angeordnet und bestehen aus einem undurchsichtigen Substrat. Die Symbolträger können dabei mit gelenkartigen Verbindungen an parallelen Seitenkanten aneinanderhängen. Durch diese erfindungsgemäße Anordnung eines Symbolträger-Vorrates kann der Benutzer dieser Signalkeile jederzeit und ohne einen besonderen Vorratsbehälter mitführen zu müssen, das gewünschte Symbol in die Signalkelle einsetzen.

Zwichen Handgriff und Halterung kann ein Übergangsstück vorgesehen sein, das mindestens eine Glühlampe und mindestens eine der Halterung an ihrem unteren Ende gegenüberliegende Lichtaustrittsöffnung enthält. Dabei ist det Handgriff der Signalkelle als hohlzylindrisches Rohr und als Batterieaufnahmeraum ausgebildet, wobei der Handgriff am Übergangsstück durch eine Gewindeverbindung befestigt ist.

Durch diese vorteilhafte Ausbildung kann die Signalkelle bei Dunkelheit verwendet werden, ohne daß darauf geachtet werden muß, daß die reflektierenden Symbole auch von dem Licht der entgegenkommenden Fahrzeuge getroffen wird. bzw. die Signalkelle in einem, die Reflektion günstig beeinflussenden Winkel gehalten wird. Um eine gute Lichtverteilung über den Symbolträger zu erhalten, ist in dem Übergangsstück ein die Glühbirne aufnehmender Klarsichtkunststuffblock eingesetzt, welcher das Licht der Glühbirne sammelt und aus den Lichtaustrittsöffnungen gebündelt austreten läßt. Durch die Anordnung des Klarsicht-Kunststoffblockes genügt die Anordnung einer einzigen Glühbirne, was sich wiederum günstig bei Batteriebetrieb auswirkt.

In weiterer vorteilhafter Ausbildung ist das freie Ende des Handgriffes mit einem abnehmbaren Fuß einsteckbar verbunden und weist der Fuß eine Saugplatte auf. Mittels dieser Saugplatte kann die in den Fuß eingesteckte Signalkelle z.B. auf dem Fahrzeugdach befestigt werden.

Die Erfindung nicht beschränkende Ausführungsbeispiele werden im folgenden näher beschrieben und anhand der Zeichnungen dargestellt.

Es zeigen
Fig. 1 die Vorderansicht der Signalkelle mit teilweise aus der Halterung herausgezogenem Symbolträger einer ersten Ausführungsform;
Fig. 2 die Rückansicht der ersten Ausführungsform, jedoch mit aufgestecktem Saugfuß;
Fig. 3 die Seitenansicht der Signalkelle in der ersten Ausführungsform;
Fig. 4 ein vergrößerter Teilschnitt gemäß Linie IV-IV in Fig. 1;
Fig. 5 eine Ansicht einer Mehrzahl von zusammenhängend ausgebildeten Symbolträgern, gestreckt ausgelegt;
Fig. 6 eine teilweise Ansicht einer beleuchteten Ausführungsform der Signallekelle und
Fig. 7 den Schnitt durch eine andere Beleuchtete Ausführungsform.

Sämtliche Ausführingsformen der Signalkeile bestehen im wesentlichen aus einem Handgriff 1, einer Halterung 2, mindestens einem in dieser Halterung austauschbar angeordneten, plattenförmigen Symbolträger 3 und einem zwischen Handgriff und Halterung angeordneten Übergangsstück 12.

Der Handgriff 1 ist als hohlzylindrisches Rohr ausgebildet, das am Boden geschlossen ist, Auf das freie Ende 9 des Handgriffes 1 ist ein Fuß 10 mit einem rohrförmigen Ende aufgesteckt, an das eine Saugplatte 11 angeformt ist. Diese Saugplatte 11 ist vorzugsweise geeignet, die Signalkelle auf dem Autodach oder einem anderen glattflächigen Körper zu befestigen (vergl. Fig. 2).

Die Halterung 2 besteht im wesentlichen aus einer den Rückenteil 7 der Signalkelle bildenden Platte und einem parallel dazu in einem Abstand von einem oder wenigen Millimetern angeordneten, als Rahmen ausgebildeten Vorderteil 6. Rücken- und Vorderteil 7 bzw. 6 sind an der unteren Kante 17, sowie bis über die halbe Höhe der seitlichen Außenkanten 15 und 16 miteinander verbunden, so daß eine im Querschnitt U-förmige Führung entsteht und im oberen Bereich der Außenkanten 15 und 16, sowie an der oberen Kante 18 ein Einsteckschlitz 19 frei bleibt (verg. Fig. 3 und 4).

Rücken- und Vorderteil 7 bzw. 6 weisen eine äußere Umrißform im wesentlichen rechteckiger Gestalt auf, wobei alle Seiten kissenförmig nach außen gebogen sind, mit Krümmungsradien, die angenähert der jeweiligen Höhe bzw. Breite der Platte bzw. des Rahmens entsprechen, wobei die Ecken mit wesentlich geringeren Krümmungsradien ausgerundet sind. An der außenliegenden Fläche der Pfatte 7 ist ein Symbol 8, beispielsweise eine aus reflektierendem Material aufgebrachte Beschriftung "SOS" vorgesehen (vergl. Fig. 2). Ein übereinstimmendes oder andersartiges Symbol kann ferner an der dem Rahmen 6 zugewandten Innenfläche der Platte 7 vorgesehen sein. In einer abgeänderten Ausführungsform kann die Halterung 2 statt aus Platte und Rahmen auch aus zwei Rahmen bestehen. Eine weitere abgewandelte Ausführungsform besteht darin, die Halterung 2 aus zwei Platten auszubilden, von denen mindestens eine aus durchsichtigem Material besteht.

In der Halterung 2 ist mindestens ein scheibenförmiger Symbolträger 3 austauschbar angeordnet, welcher beidseitig unterschiedliche Symbole 4 aufweist, die aus reflektierendem Material gebildet sind (vergl. Fig. 1). Ist die Außen- und Innenseite der Platte 7 mit Symbolen versehen, ist es möglich, bereits insgesamt vier verschiedene Informationen anzuzeigen. Es ist jedoch ohne weiteres möglich, die Halterung 2 auch zur Aufbewahrung von mehreren Symbolträgern'3 heranzuziehen und dadurch eine Vielzahl unterschiedlicher Symbole wahlweise sichtbar zu machen. Die Halterung 2 hat damit auch die Funktion eines Vorratsbehälters. Der Rahmen 6 und die Platte 7 bzw. bei den geänderten Ausführungsforrhen die Rahmen und die Platten liegen an der oberen Kante 18 federnd aneinander, so daß sie ggf. ergänzt durch nach innen vorspringende Nasen od. ähnl. den oder die S^{y}mboiträger 3 sicher halten.

Eine Ausführungsform, welche eine sichere Handhabung der Symbolträger erlaubt, wird erhalten, wenn bei einer Mehrzahl von Symbolträgern 3', 3", 3"', 3"" diese an parallelen Seitenkanten mit gelenkartigen Verbindungen 20 aneinanderhängen. Durch geeignete Faltung kann dann jeweils das gewünschte Symbol am Rahmen 6 sichtbar gemacht werden (vergl. Fig. 5).

Der Handgriff 1, das Übergangsstück 12 und die Halterung 2 können in ihrer Gesamtheit aus nur zwei Halbschalen 13, 14 aus Kunststoffmaterial bestehen, die an einer Trennfuge 34 miteinander durch Verschweißung oder Verklebung verbunden sind. Diese Trennfuge 34 liegt in einer Ebene, die die Längsachse des Handgriffes 1 enthält und zwischen Rahmen 6 und Platte 7 verläuft (vergl. Fig. 3, 4 und 7).

In Figur 6 ist eine weitere Ausführungsform mit einer Beleuchtungseinrichtung dargestellt. In dem zwischen Handgriff 1 und Halterung 2 gelegenen Übergangsstück 12 ist eine übliche, bei Kraftfahrzeugen verwendete Glühbirne 21 vorgesehen, welche über ein Zuleitungskabel 22 mit einem Stecker 23 z.B. mit dem Zigarrenanzünder oder einer besonders vorgesehenen Steckdose im Kraftfahrzeug verbundden werden kann. Im Handgriff 1 ist für den Durchtritt der Leitung 22 eine Austrittsöffnung 24 vorgesehen, welche seitlich am Handgriff 1 angeordnet ist, damit das Einsetzen des Handgriffes 1 in den Fuß 10 nicht behindert wird.

Figur 7 zeigt eine andere beleuchtete Ausführungsform der Signalkelle, welche unabhängig von dem Kraftfahrzeug mit einer batteriegespeisten Beleuchtungseinrichtung versehen ist. In 'dem als hohlzylindrisches Rohr 5 ausgebildeten Handgriff 1 sind mindestens zwei stabförmige Taschenlampenbatterien 25 angeordnet, welche über übliche Kontaktvorrichtungen 26 und 27 und mittels eines Schalters 28 mit einer Glühbirne 29 innerhalb des Übergangsstückes 12 verbunden sind. Handgriff 1 und Übergangsstück 12 sind mit Gewinden 30 versehen, so daß beide Teile für das Auswechseln der Batterien bzw. der Glühbirne jederzeit getrennt und wieder zusammengefügt werden können. Die Glühbirne 29 ist innerhald des Übergangsstückes 12 in einem Klarschit-Kunststoffblock 31 gehalten, welcher das Licht der Glühbirne sammelt und aus den Lichtaustrittsöffnungen 32 bzw. 33 austreten läßt, so daß beide Seiten der Halterung 2 bzw. des eingesetzten Symbolträgers 3 beleuchtet werden können.

## Patentansprüche

1. Signalkelle, bestehend aus einem Handgriff (1), einer daran befestigten Halterung (2) und mindestens einem von der Halterung (2) gehaltenen, austauschbaren Symbolträger (3), dadurch gekennzeichnet, daß die Halterung (2) aus einem als Platte ausgebildeten Rückenteil (7) und einem als Rahmen ausgebildeten Vorderteil (6) besteht, zwischen denen mindestens ein Symbolträger (3) einsteckbar ist, daß die Halterung (2) im Bereich des Überganges zwischen Rückenteil (7) und Vorderteil (6) einen U-förmigen Querschnitt aufweist, daß die Halterung (2) an den beiden seitlichen Außenkanten (15 bzw. 16) und der dem Handgriff (1) zugekehrten unteren Kante (17) geschlossen ausgebildet ist und daß die obere Kante (18) einen Einsteckschlitz (19) zum Einstecken eines oder mehrerer Symbolträger (3) aufweist.

2. Signalkelle nach Anspruch 1, dadurch abgewandelt, daß der Rückenteil (7) der Halterung (2) entsprechend dem Vorderteil (6) als Rahmen ausgebildet ist.

3. Signalkelle nach Anspruch 1, dadurch abgewandelt daß das Vorderteil (6) der Halterung (2) entsprechend dem Rückenteil (7) als Platte ausgebildet ist, wobei mindestens eine der zwei Platten aus durchsichtigem Material besteht.

4. Signalkelle nach einem der Vorhergehenden Ansprüche, dadurch gekennzeichnet, daß die, die Halterung (2) bildenden Platten und/oder Rahmen den Symbolträger (3) federnd einklemmen.

5. Signalkelle nach nach Anspruch 1, dadurch gekennzeichnet, daß in der Halterung (2) mehrere Symbolträger (3'-3"") übereinandergestapelt angeordnet sind und daß die Symbolträger (3'-3"") aus einem undurchsichtigen Substrat bestehen.

6. Signalkelle nach Anspruch 5, dadurch gekennzeichnet, daß mehrere Symbolträger (3'-3"") mit gelenkartigen verbindungen (20) an parallelen Seitenkanten aneinanderhängen.

7. Signalkelle nach Anspruch 1, dadurch gekennzeichnet, daß zwischen Handgriff (1) und Halterung (2) ein Ubergangsstück (12) vorgesehen ist, welches mindestens eine Glühlampe (21) und mindestens eine, die Halterung (2) an ihrem unteren Ende gegenüberliegenden Lichtaustrittsöffnung (32 bzw. 33) enthält.

8. Signalkelle nach Anspruch 7, dadurch gekennzeichnet, daß das Übergangsstück (12) und der Handgriff (1) durch eine Gewindeverbindung (30) aneinander befestigt sind.

9. Signalkelle nach Anspruch 7, dadurch gekennzeichnet, daß in dem Übergangsstück (12) ein die Glühbirne (29) aufnehmender Klarsicht-Kunststoffblock (31) eingesetzt ist, welcher das Licht der Glühbirne sammelt und aus den Lichtaustrittsöffnungen (32 bzw. 33) gebündelt austreten läßt.

10. Signalkelle nach Anspruch 1, dadurch gekennzeichnet, daß das freie Ende (9) des Handgriffes (1) mit einem abnehmbaren Fuß (10) einsteckbar verbunden ist.

11. Signalkelle nach Anspruch 10, dadurch gekennzeichnet, daß der Fuß (10) eine Saugplatte (11) aufweist.

## Claims

1. A signaling stick, made up of a handle (1), a support (2) fixed to said handle and at least one exchangeable marker (3) supported by the support (2), characterized in that the support (2) is made up of a back part (7) in the form of a plate and a front part (6) in the form of a frame and between the front and back parts at least one such marker (3) may be placed, in that the support (2) has an U-like cross-section where the back part (7) and the front part (6) are joined together, in that the support (2) on the two side outer edges (15 and 16) and at the lower edge (17) nearest the handle (1) is closed in and in that the top edge (18) has a narrow opening (19) for putting in one or more markers (3).

2. A signaling stick as claimed in Claim 1, characterized in that the back part (7) of the support (2) is in the form of a frame like the front part (6).

3. A signaling stick as claimed in Claim 1, characterized in that the front part (6) of the support (2) is, like the back part (7), in the form of a plate, at least one of the two plates being of transparent material.

4. A signaling stick as claimed in any one of Claims 1 to 3, characterized by the plates and/or frames forming the support (2) springingly gripping the marker (3).

5. A signaling stick as claimed in Claim 1, characterized in that in the support (2) a number of markers (3' to 3"") are placed one on top of the other and in that the markers (3' to 3"") are not transparent.

6. A signaling stick as claimed in Claim 5, characterized in that a number of markers (3' to 3"") are chained together by way of folding connections (20) on parallel sides thereof.

7. A signaling stick as claimed in Claim 1, characterized in that between the handle (1) and the support (2) there is a connection piece (12), having within it at least one incandescent lamp (21) and at least one light outlet opening (32 and 33) turned towards the support (2) at its lower end.

8. A signaling stick as claimed in Claim 7, characterized in that the connection piece (12) and the handle (1) are fixed together by a screw-threaded connection (30).

9. A signaling stick as claimed in Claim 7, characterized in that the connection piece (12) there is a gtassctear block (31) of synthetic resin taking up the incandescent lamp (29) in it, such block (31) converging the light coming from the lamp so that it comes out of the light outlet openings (32 and 33) as a narrow beam.

10. A signaling stick as claimed in Claim 1, characterized in that the free end (9) of the handle (1) is plugged into a foot (10), which may be taken off.

11. A signaling stick as claimed in Claim 10, characterized in that the foot (10) has a suction foot (11).

## Revendications

1. Truelle de signalisation, composée d'un manche (1), d'un support y fixé (2) et d'au moins un porte-symbole (3) échangeable, supporté par le support (2), caractérisée par le fait que le support (2) consiste en une plaque formant le dos (7) et en un cadre formant la partie de devant (6), entre lesquels au moins un porte-symbole (3) peut être introduit, que le support (2), dans la partie du passage entre la partie formant le dos (7) et la partie de devant (6) présente une section en "U", que le support (2) se présente sous forme fermée sur les deux arêtes latérales (15 ou 16), ainsi que sur I-arête inférieure (17) du côté du manche (1), et que l'arête supérieure (18) présente une fente (19) permettant l'introduction d'un ou de plusieurs porte-symboles (3).

2. Truelle de signalisation d'après la revendication numéro 1, modifiée du fait que le dos (7) du support (2), conforme à la partie de devant (6), forme également un cadre.

3. Truelle de signalisation d'après la revendication numéro 1, modifiée du fait que la partie de devant (6) du support (2), identique au dos (7), forme une plaque; dans ce cas, au moins une des deux plaques consiste en un matériel transparent.

4. Truelle de signalisation d'après une des revendications précédentes, caractérisée par le fait que les plaques et/ou les cadres formant le support (2) permettent un coincement élastique du porte-symbole (3).

5. Truelle de signalisation d'après la revendication numéro 1, caractérisée par le fait que plusieurs porte-symboles (3'-3"") se trouvent superposés dans le support (2) et que les portes-symboles (3'-3"") consistent en un substrat non transparent.

6. Truelle de signalisation d'après la revendication numéro 5, caractérisée par le fait que plusieurs porte-symboles (3'-3"") sont attachés les uns aux autres, au moyen d'éléments de jonction à charnières (20), sur les faces latérales parallèles.

7. Truelle de signalisation d'apres la revendication numéro 1, caractérisée par le fait qu'une pièce intermédiaire (12) est prévue entre le manche (1) et le support (2), comprenant au moins une ampoule électrique (21) et au moins une ouverture d'émission de lumière (32 et 33) opposée à l'arête inférieure du support (2).

8. Truelle de signalisation d'après la revendication numéro 7, caractérisée par le fait que la pièce intermédiaire (12) et le manche (1) sont fixés l'un à l'autre au moyen d'un raccordement fileté (30).

9. Truelle de signalisation d'après la revendication numéro 7, caractérisée par le fait que la pièce intermédiaire (12) est dotée d'un block en matière plastique transparente (31) recevant l'ampoule électrique (29) et servant de collecteur pour la lumière qu'il laisse sortir en faisceau par les ouvertures d'émission (32 et 33).

10. Truelle de signalisation d'après la revendication numéro 1, caractérisée par le fait que l'extrémité libre (9) du manche (1) peut être raccordée à un pied amovible (10).

11. Truelle de signalisation d'après la revendication numéro 10, caractérisée par le faut que le pied (10) est dotée d'un plateau- ventouse.
